# EUROPÄISCHE PATENTSCHRIFT

(11) **EP 0 127 601 B1**
(45) Veröffentlichungstag und Bekanntmachung des Hinweises auf die Patenterteilung: **25.04.1990**
(21) Anmeldenummer: 84890059.3
(22) Anmeldetag: 27.03.1984
(51) Int. Cl.: F41A 23/32

(54) **Fahrbare Lafette**
Mobile gun mount
Affût mobile

(30) Priorität: 01.04.1983 AT 1171/83
(43) Veröffentlichungstag der Anmeldung: 05.12.1984
(73) Patentinhaber: NORICUM MASCHINENBAU UND HANDEL GESELLSCHAFT m.b.H., A-4020 Linz (AT)
(72) Erfinder: Schabelreiter, Johann, Dr., A-8132 Pernegg an der Mur (AT)
(74) Vertreter: Haffner, Thomas M., Dr.

(56) Entgegenhaltungen:
- FR-A- 783 790
- FR-A- 799 854
- US-A- 2 444 334
- "Waffentechnisches Taschenbuch", Rheinmetall, 5. berichtigte Auflage, 1980, Bild 819

## Beschreibung

Die Erfindung bezieht sich auf eine fahrbare Lafette mit Rädern für Steil- und Flachfeuerwaffen, insbesondere für Granatwerfer mit einem Waffenrohr, gegebenenfalls mit einem Verschluß sowie einer Rücklauf- und Vorholeinrichtung und mit einer direkt am Untergrund abstützenden Bodenplatte, an welcher zur Stabilisierung Holme vorgesehen sind, von denen zwei in Schußrichtung gesehen auseinanderweisen, sowie mit einer Höhen- und Seitenrichteinrichtung für das Waffenrohr, das über getrennt gelagerte Drehachsen verstellbar ist.

Für schwerere Waffen, z.B. Granatwerfer mit einem Kaliber von 120 mm, Kanonen, Feldhaubitzen, Panzerabwehrkanonen ist es üblich, um diese mobil zu gestalten, eine fahrbare Lafette vorzusehen. Bei Granatwerfern ist das Waffenrohr meist über ein Kugelgelenk in einer Bodenplatte abgestützt, die direkt auf den Untergrund zu liegen kommt. Diese Bodenplatte ist ihrerseits für den Transport mit einer zwei Räder aufweisenden Radachse verbindbar. Diese Radachse weist mittig zwei Spindeltriebe, und zwar für die Seiten-und Höheneinrichtung des Rohres auf. Diese Richtvorrichtung greift im vorderen Bereich des Waffenrohres an. Dadurch, daß das Waffenrohr direkt auf der Bodenplatte abgestützt ist, kann eine besonders einfache Konstruktion erreicht werden, da die im Rohr auftretenden Kräfte unmittelbar auf die Bodenplatte und somit auf den Untergrund übertragbar sind. Nachteilig ist allerdings die relativ schwierige Verbindung von der Achse mit der Bodenplatte, wenn der Granatwerfer transportiert werden soll. Weiters ist ein exaktes Richten des Waffenrohres, wenn dieses über eine Kugel gelagert ist, nur schwer möglich, da zu große Freiheiten im Ablauf der Bewegung für das Waffenrohr möglich sind, womit beispielsweise Verkantungen und dgl. eintreten können.

Eine Einrichtung der eingangs genannten Art ist beispielsweise den Darstellungen im "Waffentechnischen Taschenbuch", Rheinmetall, 5. berichtigte Auflage, 1980, insbesondere Bild 819 zu entnehmen. Bei derartigen Feldhaubitzen, Kanonen und dgl. ist es bekannt, eine fahrbare Lafette vorzusehen, die weit oberhalb des Untergrundes eine Aufnahme für das Waffenrohr und gegebenenfalls eine Vor- und Rücklaufeinrichtung aufweist, wobei getrennt ein Höhen- und Seitenrichttrieb vorgesehen ist. Das Waffenrohr ist in diesem Fall nicht mit seinem Ende über eine Kugel an einer Bodenplatte abgestützt, sondern das Ende des Waffenrohres, welches gegebenenfalls den Verschluß aufweist, ist weit oberhalb des unterstützenden Untergrundes angeordnet und die Achse des Waffenrohres schneidet den Untergrund in einem Feld, welches durch die Lafette und der an ihr befestigten Holme gegeben ist. Wenigstens zwei dieser Holme weisen dabei im allgemeinen nicht in Schußrichtung, sondern entgegen dieser Richtung. Die Holme weisen an ihren Enden Bodenplatten oder Sporen auf, die zur Abstützung der Rückstoßkräfte dienen und sich im Laufe von mehreren Schüssen in den Untergrund eingraben. Bei einer derartigen Lafette ist es erforderlich, daß massiv ausgebildete Bauteile verwendet werden, da die Rückstoßkräfte erst über relativ lange Hebel in die Holme eingeleitet werden. Weiters ist der Platzbedarf bei einer derartigen Lafette besonders hoch, da die Holme in einer Richtung aus der Lafette herausragen, wohingegen das Waffenrohr in die andere Richtung ragt. Bei besonders langen Holmen und Waffenrohren ist es für den Transportfall erforderlich, daß das Waffenrohr über die zusammenklappbaren Holme schwenkbar ist, um einen leichteren Transport zu ermöglichen. Damit muß wieder eine entsprechend kompliziert ausgebildete Seitenrichtachse vorgesehen sein.

Eine zur oben genannten Lafette ähnliche Einrichtung ist 5 beispielsweise auch der FR-A 799 854 zu entnehmen, welche an ähnlich angeordneten Holmen jedoch keine Räder für einen Transport aufweist. Die Abstützung erfolgt wiederum über eine am Untergrund aufliegende Bodenplatte, welche die Seitenrichteinrichtung trägt. Getrennt davon ist eine Lagerung der Drehachse für die Höhenverstellung nach der Drehachse für die Seitenverstellung angeordnet und es wird somit ein Kippmoment in das Lager für die Seitenverstellung eingeleitet. Darüberhinaus treten auch die bereits oben erwähnten Nachteile bezüglich des Einbringens der Rückstoßkräfte auf.

Weiters sind aus der FR-A 783 790 sowie der US-A 2 444 334 Lagerungen für Granatwerfer zu entnehmen, bei welchen in Weiterführung der Längsachse für die Seitenrichteinrichtung auch die Höhenrichteinrichtung vorgesehen ist, wodurch ebenfalls Kippmomente freiwerden.

Die vorliegende Erfindung hat sich zum Ziel gesetzt, eine fahrbare Lafette zu schaffen, welche sowohl für Flach- als auch Steilfeuerwaffen z.B. Granatwerfer geeignet ist, bei welcher das der Mündung abgewandte Ende des Waffenrohres nur einen geringen Abstand zum Boden aufweist, ein exaktes Richten des Waffenrohres erlaubt, und die oben angeführten Nachteile vermeidet.

Zur Lösung dieser Aufgabe ist die erfindungsgemäße Lafette ausgehend von der eingangs genannten Art dadurch gekennzeichnet, daß die Drehachse für das Höhenrichten des Waffenrohres gemeinsam mit der Höhenrichtvorrichtung um die Drehachse der Seitenrichtvorrichtung drehbar angeordnet ist, daß in Schußrichtung gesehen die Seitenrichtachse vor der Höhenrichtachse liegt und gleichzeitig als Drehachse für die Holme dient, und daß die wirksame Fläche der Bodenplatte in jeder Feuerstellung die Achse des Waffenrohres schneidet. Durch die zwei voneinander getrennt gelagerten, aneinander zwangsgeführten, aufeinander normal stehenden Drehachsen ist das Seitenrichten vom Höhenrichten vollkommen unabhängig, so daß ein exaktes Richten des Rohres möglich ist. Eine konstruktiv besonders einfache Lösung ergibt sich dabei vor allem dadurch, daß in Schußrichtung gesehen die Seitenrichtachse für das Waffenrohr vor der Höhenrichtachse des Waffenrohres angeordnet ist. Darüberhinaus dient die Seitenrichtachse für das Waffenrohr gleichzeitig als Drehachse für die Holme, so daß für eine besonders direkte Übertragung der Kräfte vom Waffenrohr, bzw. der Rücklauf- und Vorholeinrichtung gesorgt werden kann. Damit werden weiters unnötige Hebel bei der Übermittlung von Kräften vermieden, so daß die auftretenden Momente besonders gering gehalten werden können. Dabei ist weiters vorgesehen, daß die Achse des Waffenrohres die wirksame Fläche der direkt am Untergrund abstütztenden Bodenplatte in jeder Feuerstellung schneidet, wodurch mit zwei am Untergrund abstützenden Holmen, die in Schußrichtung weisen, eine besonders kompakte Ausführung gegeben ist, die es weiters erlaubt, das Ende des Waffenrohres möglichst nahe an den abstützenden Boden zu bringen. Hiebei kann entweder, wie bei Granatwerfern hinlänglich bekannt, über die Mündung geladen werden, oder nach dem Kammersystem, wie es beispielsweise in der europäischen Patentanmeldung 66 161 beschrieben ist.

Ist die Seitenrichtachse des Waffenrohres an einen Antriebsmodul, z.B. Kraftfahrzeug, mittel-oder unmittelbar anlenkbar, wie es einer bevorzugten Ausführungsform entspricht, so werden auch. bei dem Transport des Gerätes unnötig hohe Momente und Kräfte, und zwar sowohl am Antriebsmodul als auch an der Lafette vermieden.

Gemäß einer weiteren bevorzugten Ausführungsform tragen die Holme vorzugsweise an ihren Enden, insbesondere in ihrer Höhe verstellbare Räder für den Langstreckentransport, so daß eine für den Transport besonders stabile Lafette gegeben ist, die durch Höhenveränderung der Räder, z.B. durch Hochklappen, auch in eine stabile Schußposition leicht bringbar ist.

Sind bevorzugt die Holme, insbesondere zum Transport der Lafette an ihren Endbereichen durch einen Querbalken od.dgl. verbindbar, der vorzugsweise an einem Holm angelenkt ist, so können die Holme leicht miteinander stabil verbunden werden, was sowohl für den Transport als auch gegebenenfalls für die Lafette in Feuerstellung von besonderem Vorteil ist. Wenn der Querbalken an den Holm angelenkt ist, kann eine besonders einfache und arbeitsextensive Verbindung bzw. Lösung derselben erreicht werden.

Trägt zumindest ein Holm, vorzugsweise an seinem Ende eine Spindel, so kann durch eine derartige bevorzugte Ausbildung auf besonders einfache Art und Weise eine Zweipunktauflage der Lafette vermieden werden.

Mit einer gemäß einer weiteren bevorzugten Ausführung außermittig angeordneten Spindel am Querbalken kann die Lafette von einem Mann von der Transportstellung in Feuerstellung und umgekehrt verbracht werden. Es ist hiebei vorgesehen, daß die außermittig angeordnete Spindel gegen den Untergrund abgesetzt wird, und durch weiteres Betätigen der Spindel ein Rad eines Holmes entlastet wird, worauf dieser leicht und ohne Bodenberührung aus seiner Transportstellung schwenkbar ist, wobei die Schwenkbewegung über die Hebelwirkung des Holmes so lange ausgeführt werden kann, bis das Waffenrohr ebenfalls ausgerichtet ist. Sodann wird die Spindel entlastet, und es kann der Querbalken an einen Holm angeklappt werden.

Bevorzugt tragen die Holme, vorzugsweise im Bereich ihrer Anlenkung die direkt am Untergrund abstützende Bodenplatte(n), insbesondere Sporen, wodurch eine besonders einfache und geringer Beanspruchung ausgesetzte konstruktive Ausgestaltung der Lafette gewährleistet wird.

Im folgenden wird die Erfindung anhand der Zeichnungen näher erläutert.

Es zeigen Fig. 1 eine Lafette in Draufsicht und Fig. 2 in Seitenansicht. Sowohl in Fig. 1 als auch in Fig. 2 ist die Lafette in Feuerstellung bzw. strichliert in Transportstellung dargestellt.

Die fahrbare Lafette weist ein Waffenrohr 1 auf, das über ein Gelenkstück 2 und die Höhenrichtachse 3 in der Seitenrichtachse 4 gelagert ist. An der Seitenrichtachse sind weiters die Holme 5 angelenkt. Die Holme tragen im Bereich ihrer Anlenkung eine zweigeteilte Bodenplatte 6. An ihrem freien Ende tragen die Holme Spindeln 7, mit welchen eine horizontale Ausrichtung des Gerätes ermöglicht ist, wobei gleichzeitig eine Zweipunktauflage vermieden wird. Die Holme tragen weiters jeweils einen Lagerblock 8 in welchen Achsen für die Räder 9 für den Langstreckentransport über Achsschenkel 10 befestigt sind. Diese Räder können über nicht dargestellte Achsen, die im Lagerblock gelagert sind, aufund abgesenkt werden. Die Seitenrichtvorrichtung 11 wird durch die beiden Arme 12, 13 gebildet, die einerseits am Holm, anderseits an der Höhenrichtvorrichtung angreifen und über einen Spindeltrieb 14 lageveränderlich sind. Die Höhenrichtvorrichtung 15, wie insbesondere der Fig. 2 deutlich entnehmbar ist, weist einen Spindeltrieb 16 auf, welcher über die Arme 17, 18 am Waffenrohr bzw. über den Träger 19 an der Achse zum Höhenrichten des Rohres angreift. An einem der beiden Holme 5 ist ein Querbalken 20 angelenkt, der an seinem Ende eine gegen den Boden absenkbare Spindel 21 trägt. In der strichliert dargestellten Stellung, ist der Querbalken über Laschen 22, die am Holm bzw. am Querbalken vorgesehen sind, und einem Bolzen 23 verbunden. Dadurch ist eine kompakte Transporteinheit gegeben. In Fig. 2 ist eine Kuppelstange 24 für ein Kraftfahrzeug an der Seitenrichtachse 4 angelenkt.

Ist eine Rücklauf- und Vorholeinrichtung 25, wie in Fig. 1 besonders deutlich entnehmbar, vorgesehen, so ist diese an der Höhenrichtachse gelagert.

Soll nun das Gerät von der in Fig. 1 strichliert dargestellten Transportstellung in die Feuerstellung verbracht werden, so ist es lediglich erforderlich, den Bolzen 23 zu ziehen und die Spindel 21 so lange abzusenken, bis das Rad 9 des Holmes 5 entlastet ist. Hierauf kann der Holm samt Rad leicht ausgefahren werden, da das Rad den Boden nicht mehr berührt. Diese Schwenkbewegung wird solange ausgeführt, bis auch das Waffenrohr 1 mitausgefahren wird sodaß der andere Holm feststehen bleiben kann. Hierauf werden die Räder 9 hochgeklappt, wobei vorerst die Spindeln 7 abzusenken sind. Durch die Spindeln 7, die jeweils am Ende der Holme angeordnet sind, kann eine waagrechte Ausrichtung der Lafette erfolgen. Die Holme weisen, wie deutlich ersichtlich, in Schußrichtung auseinander. In Schußrichtung gesehen, ist die Seitenrichtachse 4 vor der Höhenrichtachse 3 angeordnet, durch Be tätigung der Höhenrichtvorrichtung kann das Waffenrohr verschwenkt werden, wobei allerdings, wie insbesondere der Fig. 2 deutlich entnehmbar, die Achse jeweils die wirksame Fläche der direkt am Untergrund abstützenden Bodenplatte schneidet. Unter der wirksamen Fläche der Bodenplatte ist jener Bereich zu verstehen, welcher mit dem Boden direkt kooperiert, oder eine imaginäre sie verbindende Ebene, wobei diese Fläche auch mehrfach geteilt, gekrümmt od. dgl. sein kann. Nach Betätigung der Höhenrichtvorrichtung wird die Seitenrichtvorrichtung betätigt, sodaß eine genaue Ausrichtung des Rohres erfolgt ist, wonach sich das Geschütz ausgerichtet und in Feuerstellung befindet.

## Patentansprüche

1. Fahrbare Lafette mit Rädern für Steil- und Flachfeuerwaffen, insbesondere Granatwerfer mit einem Waffenrohr (1), gegebenenfalls mit einem Verschluß sowie einer Rücklauf- und Vorholeinrichtung (25) und mit einer direkt am Untergrund abstützenden Bodenplatte (6), an welcher zur Stabilisierung Holme (5) vorgesehen sind, von denen zwei in Schußrichtung gesehen auseinanderweisen, sowie mit einer Höhen- (15) und Seitenrichteinrichtung (11) für das Waffenrohr (1), das über getrennt gelagerte Drehachsen (3, 4) verstellbar ist, dadurch gekennzeichnet, daß die Drehachse (3) für das Höhenrichten des Waffenrohres (1) gemeinsam mit der Höhenrichtvorrichtung (15) um die Drehachse (4) der Seitenrichtvorrichtung (11) drehbar angeordnet ist, daß in Schußrichtung gesehen die Seitenrichtachse (4) vor der Höhenrichtachse (3) liegt und gleichzeitig als Drehachse für die Holme (5) dient, und daß die wirksame Fläche der Bodenplatte (6) in jeder Feuerstellung die Achse des Waffenrohres (1) schneidet.

2. Fahrbare Lafette nach Anspruch 1, dadurch gekennzeichnet, daß die Seitenrichtachse (4) an einem Antriebsmodul, z.B. Kraftfahrzeug, mittel-oder unmittelbar anlenkbar ist.

3. Fahrbare Lafette nach einem der Ansprüche 1 oder 2, dadurch gekennzeichnet, daß die Holme (5), vorzugsweise an ihren Enden, insbesondere in ihrer Höhe verstellbare Räder (9) für den Langstreckentransport tragen.

4. Fahrbare Lafette nach einem der Ansprüche 1 bis 3, dadurch gekennzeichnet, daß die Holme, insbesondere zum Transport der Lafette an ihren Endbereichen durch einen Querbalken od.dgl. (20) verbindbar sind, der vorzugsweise an einem Holm (5) angelenkt ist.

5. Fahrbare Lafette nach einem der Ansprüche 1 bis 4, dadurch gekennzeichnet, daß zumindest ein Holm (5), vorzugsweise an seinem Ende, eine Spindel (7) trägt.

6. Fahrbare Lafette nach einem der Ansprüche 1 bis 5, dadurch gekennzeichnet, daß der Querbalken eine außermittig angeordnete Spindel od.dgl. (21) trägt, die gegen den Untergrund absenkbar ist.

7. Fahrbare Lafette nach einem der Ansprüch 1 bis 6, dadurch gekennzeichnet, daß die Holme (5), vorzugsweise im Bereich ihrer Anlenkung die direkt am Untergrund abstützende Bodenplatte (6), insbesondere Sporen, tragen.

## Revendications

1. Affût mobile, comportant des roues, pour armes à feu à tir plongeant ou battant, en particulier lancegrenades comportant un tube de canon (1 le cas échéant un système de verouillage ainsi qu'un dispositif de recul et de poussée (25) et une plaque de fond (6) s'appuyant directement sur le sol et sur laquelle sont prévues des flèches (5) de stabilisation, deux d'entre elles s'écartant l'une de l'autre dans l'axe de tir, ainsi qu'un dispositif de pointage en hauteur (15) et un dispositif de pointage en direction (11) destinés au tube de canon (1) qui est réglable au moyen d'axes de rotation (3, 4) logés séparément, caractérisé en ce que l'axe de rotation (3) de pointage en hauteur du tube de canon (1) est disposé, conjointement avec le dispositif de pointage en hauteur (15), de façon à pouvoir pivoter autour de l'axe (4) du dispositif de pointage en direction (11), en ce que l'axe de pointage en direction (4) est situé, par rapport à l'axe de tir, devant l'axe de pointage en hauteur (3) et sert en même temps d'axe de rotation pour les flèches (5), et en ce que la surface effective de la plaque de fond (6) coupe l'axe du tube de canon (1) dans chaque position de tir.

2. Affût mobile selon la revendication 1, caractérisé en ce que l'axe de pointage en direction (4) est indirectement ou directement articulable sur un module d'entraînement, par exemple un véhicule automobile.

3. Affût mobile selon l'une des revendications 1 et 2, caractérisé en ce que les flèches (5) portent, de préférence à leur extrémité, des roues (9), qui sont notamment réglables en hauteur, pour le transport sur longue distance.

4. Affût mobile selon l'une quelconque des revendications 1 à 3, caractérisé en ce que les flèches, en particulier pour le transport de l'affût, peuvent être reliées au niveau de leur extrémité par une barre transversale (20), ou l'équivalent, qui, de façon préférentielle, est articulable sur une flèche (5).

5. Affût mobile selon l'une quelconque des revendications 1 à 4, caractérisé en ce qu'au moins une flèche (5) porte une broche (7), de préférence à son extrémité.

6. Affût mobile selon l'une quelconque des revendications 1 à 5, caractérisé en ce que la barre transversale porte une broche (21), ou l'équiva- _{.} lent, disposée de manière excentrée, qui peut être abaissée contre le sol.

7. Affût mobile selon l'une quelconque des revendications 1 à 6, caractérisé en ce que les flèches (5) portent, de préférence au niveau de leur articulation, la plaque de fond (6), en particulier des spores, s'appuyant directement contre le sol.

## Claims

1. Mobile gun carriage with wheels for high and low angle firing weapons, particularly trench mortars with a barrel (1), optionally with a breech block, as well as a recoil and recuperator mechanism (25) and with a base plate (6) directly supported on the substrate and on which are provided trails (5) for stabilization purposes, whereof two are directed away from one another when considered in the firing direction, as well as with an elevating (15) and traversing (11) mechanism for the barrel (1), which is adjustable by means of separately mounted pivot pins (3, 4), characterized in that the pivot pin (3) for the elevation of the barrel (1), together with the elevating mechanism (15) is pivotable about the pivot pin (4) of the traversing mechanism (11), that considered in the firing direction the traversing axis (4) is located in front of the elevating axis (3) and simultaneously serves as a rotation axis for the trails (5) and that the effective surface of the base plate (6) intersects the axis of the barrel (1) in each firing position.

2. Mobile gun carriage according to claim 1, characterized in that the traversing pin (4) can be directly or indirectly articulated to a drive module, e.g. a vehicle.

3. Mobile gun carriage according to either of the claims 1 and 2, characterized in that the trails (5), preferably on their ends, carry vertically adjustable wheels (9) for long distance transportation.

4. Mobile gun carriage according to one of the claims 1 to 3, characterized in that the trails, particularly for transporting the gun carriage, are connectible in their end regions by a crossbar or the like (20), which is preferably articulated to a trail (5).

5. Mobile gun carriage according to one of the claims 1 to 4, characterized in that at least one trail (5) preferably carries at its end a spindle (7).

6. Mobile gun carriage according to one of the claims 1 to 5, characterized in that the crossbar carries an eccentrically positioned spindle or the like (21), which can be lowered onto the substrate.

7. Mobile gun carriage according to one of the claims 1 to 6, characterized in that the trails (5), preferably in the vicinity of their articulation, carry the base plate (6) supported directly on the substrate and in particular lugs.
